# EUROPÄISCHE PATENTSCHRIFT

(11) **EP 0 666 371 B1**
(45) Veröffentlichungstag und Bekanntmachung des Hinweises auf die Patenterteilung: **05.08.1998**
(21) Anmeldenummer: 95890001.1
(22) Anmeldetag: 03.01.1995
(51) Int. Cl.: E01B 27/20, E01B 33/06

(54) **Maschine zur seitlichen Lagekorrektur eines Gleises**
Machine for lateral correction of the position of a rail-track
Machine pour la correction latérale de la position d'une voie ferrée

(30) Priorität: 04.02.1994 AT 213/94
(43) Veröffentlichungstag der Anmeldung: 09.08.1995
(73) Patentinhaber: Franz Plasser Bahnbaumaschinen- Industriegesellschaft m.b.H., 1010 Wien (AT)
(72) Erfinder: Theurer, Josef, A-1010 Wien (AT); Peitl, Friedrich, A-4020 Linz (AT)

(56) Entgegenhaltungen:
- AT-B- 343 165
- DD-A- 159 187
- DE-B- 2 039 784

## Beschreibung

Die Erfindung betrifft eine Maschine zur seitlichen Lagekorrektur eines Gleises, mit einem auf Schienenfahrwerken abgestützten Maschinenrahmen und einem durch Richtantriebe mit dem Maschinenrahmen verbundenen, Vibratoren zur Erzeugung von Gleisschwingungen aufweisenden Stabilisationsaggregat, sowie mit einem eine Referenzbasis aufweisenden Bezugsystem, wobei der am Maschinenrahmen angelenkte Richtantrieb über ein Distanzglied indirekt mit dem Stabilisationsaggregat verbunden ist.

Gemäß US 4 046 079 (AT-A-343165) ist eine derartige Maschine zur Korrektur der Gleislage bekannt. Diese weist einen auf Schienenfahrwerken abgestützten Maschinenrahmen auf, an dem ein das Gleis in horizontale und senkrecht zur Maschinenlängsrichtung verlaufende Schwingungen versetzendes Stabilisationsaggregat angeordnet ist. Dieses weist verstellbare Rollenzangen und Spurkranzräder zur formschlüssigen Verbindung mit den Schienen sowie Vibratoren auf, um das Gleis in horizontale Schwingungen zu versetzen. Um eine Lagekorrektur des Gleises in Gleisquerrichtung zu ermöglichen, sind Richtantriebe vorgesehen, welche einerseits direkt am Stabilisationsaggregat und andererseits am Maschinenrahmen angelenkt sind. Unter Verwendung eines Richtbezugsystems können mit diesen Antrieben auch seitliche Gleislagefehler korrigiert werden. Die Richtantriebe sind durch eine derartige Anlenkung jedoch den sehr hohen Vibrationsbelastungen ausgesetzt.

Es ist weiters gemäß US 5 113 767 eine derartige kontinuierlich verfahrbare, als Gleisstabilisator bezeichnete Gleisbaumaschine zum Verdichten der Schotterbettung eines Gleises bekannt. Zwischen endseitig angeordneten Schienenfahrwerken sind höhenverstellbare und direkt mit Richtantrieben verbundene Stabilisationsaggregate angeordnet. In deren Bereich ist eine Meßvorrichtung zum Messen der Querverschiebung des Gleises vorgesehen.

Die Aufgabe der vorliegenden Erfindung liegt nun in der Schaffung einer Maschine der eingangs beschriebenen Art, bei der die Richtkräfte mit einem Minimum an Schwingungsbelastung für die Richtantriebe auf das Stabilisationsaggregat übertragbar sind.

Diese Aufgabe wird erfindungsgemäß mit einer gattungsgemäßen Maschine dadurch gelöst, daß das Distanzglied als Seil ausgebildet ist, das einerseits mit einer Kolbenstange des Richtantriebes und andererseits mit dem Stabilisationsaggregat verbunden ist.

Eine derartige indirekte Anlenkung an das Stabilisationsaggregat ermöglicht bei relativ einfachem konstruktivem Aufwand eine für die Übertragung der stoßförmigen Richtkräfte sehr wirksame und den sehr hohen Schwingungsbelastungen problemlos standhaltende Lösung einer indirekten Anlenkung der Richtantriebe. Mit der elastischen Lagerung der Umlenkrolle bzw. der Richtantriebe am Maschinenrahmen wird eine unerwünschte Übertragung der Schwingungskräfte vom Stabilisationsaggregat auf den Maschinenrahmen ausgeschlossen.

Im folgenden wird die Erfindung anhand in der Zeichnung dargestellter Ausführungsbeispiele näher beschrieben.

Es zeigen:
Fig. 1 eine Seitenansicht einer Maschine zur Lagekorrektur eines Gleises mit zwei in Maschinenlängsrichtung hintereinander angeordneten Stabilisationsaggregaten,
Fig. 2 einen vergrößerten Querschnitt durch die Maschine gemäß der Schnittlinie II in Fig. 1, wobei das Stabilisationsaggregat über ein seilförmiges Distanzglied mit Richtantrieben verbunden ist,
Fig. 3 und 4 jeweils einen stark vergrößerten Querschnitt gemäß der Schnittlinie III bzw. IV.

Eine in Fig. 1 ersichtliche, allgemein auch als Gleisstabilisator bezeichnete Maschine 1 zur Vorwegnahme der Anfangssetzungen sowie zur seitlichen Lagekorrektur eines Gleises 2 besteht im wesentlichen aus einem auf Schienenfahrwerken 3 abgestützten Maschinenrahmen 4, der mit Fahrkabinen 5,8, einer Energieeinheit 6 und einem Fahrantrieb 7 verbunden ist. Zwischen den beiden endseitig angeordneten Schienenfahrwerken 3 befinden sich zwei Stabilisationsaggregate 9, welche durch Distanzglieder 10 mit am Maschinenrahmen 4 angelenkten Richtantrieben 11 verbunden sind. Zur Kontrolle der Seitenlage des Gleises 2 ist ein Bezugsystem 12 vorgesehen, welches eine Referenzbasis 13 aufweist, die beispielsweise als Drahtsehne 14 ausgebildet sein kann.

Wie in Fig. 2 ersichtlich, liegt das Stabilisationsaggregat 9 durch Spurkranzrollen 15 auf Schienen 16 des Gleises 2 auf. Jeweils zwei in Maschinenquerrichtung einander gegenüberliegende Spurkranzrollen 15 sind mit einem hydraulischen Spreizantrieb 17 verbunden, um im Arbeitseinsatz das Spurspiel auszuschalten. Das Stabilisationsaggregat 9 weist ein Aggregatgehäuse 18 auf, welches durch Antriebe 19 höhenverstellbar mit dem Maschinenrahmen 4 verbunden ist. Im Aggregatgehäuse 18 sind zwei Vibratoren 20 in Form von Exzenterantrieben gelagert. Diese sind zur Erzeugung von in Maschinenquerrichtung sowie parallel zu Rotationsachsen 21 der Spurkranzrollen 15 verlaufenden Schwingungen ausgebildet. Bezüglich der Maschinenlängsrichtung zwischen den beiden jeweils einer Schiene 16 zugeordneten Spurkranzrollen 15 ist eine sogenannte Rollzange 22 um eine in Maschinenlängsrichtung verlaufende Achse 23 verschwenkbar am Aggregatgehäuse 18 gelagert. Diese Verschwenkung erfolgt durch einen hydraulischen Antrieb 24. Am unteren Ende jeder Rollzange 22 ist ein um eine Achse 25 rotierbarer Rollteller 26 vorgesehen.

Die an jeder Maschinenlängsseite paarweise pro Stabilisationsaggregat 9 am Maschinenrahmen 4 angelenkten Richtantriebe 11 sind über Distanzglieder 10 mit dem Stabilisationsaggregat 9 verbunden. Diese Distanzglieder 10 sind als Seile 27 ausgebildet und einerseits mit einer Kolbenstange 28 des Richtantriebes 11 verbunden und andererseits am Aggregatgehäuse 18 angelenkt. Die Richtantriebe 11 sind in ihrer Längsrichtung in etwa vertikaler Richtung verlaufend angeordnet, so daß die Seile 27 durch Umlenkrollen 29 mit einer in Maschinenlängsrichtung verlaufenden horizontalen Drehachse 30 um etwa 90° umgelenkt werden. Der zwischen Umlenkrolle 29 und Stabilisationsaggregat 9 befindliche Abschnitt des Seiles 27 verläuft etwa horizontal und senkrecht zur Maschinenlängsrichtung. Zwischen einer der Anlenkung des Richtantriebes 11 dienenden, flanschförmigen Lagerstelle 31 und dem Maschinenrahmen 4 ist ein elastisches Zwischenstück 32 vorgesehen.

Um trotz der Schwingungseinflüsse die Lage der Referenzbasis 13 des Bezugsystems 12 genau erfassen zu können, ist es vorteilhaft, einen sogenannten berührungslosen Linear-Absolut-Wegsensor zu verwenden. Das Meßprinzip dieses Wegsensors basiert auf einer Laufzeitmessung (Ultraschallbereich). Die Ultraschall-Laufzeit ist wegproportional und wird in einer Elektronik ausgewertet.

Im Profil ist ein magnetostriktiver Draht (Referenzbasis 13) gespannt, durch den Stromimpulse gesandt werden. Dadurch entsteht um den Draht ein ringförmiges Magnetfeld. Als Positionssensor dient ein berührungslos zu führendes Magnetsystem, dessen Magnetfeld den Meßdraht (Leiter) tangiert. Das zweite, durch Stromimpulse erzeugte ringförmige Magnetfeld bildet am Meßort durch die zwei verschieden ausgerichteten Magnetfelder eine Magnetostriktion. Die dabei enstehenden Ultraschall-Signale breiten sich vom Positionssensor in beide Richtungen aus. Über einen Meßwertaufnehmer im Wegsensor wird das Ultraschall-Signal erfaßt und in einen elektrischen Impuls umgewandelt. Die sich in Richtung Stabende bewegenden Ultraschallwellen werden in der Dämpfungszone absorbiert. Die Zeitdifferenz vom Aussenden des Stromimpulses bis zum Eintreffen des Torsionsimpulses setzt die Meßelektronik in eine Weginformation um und stellt diese am Ausgang als digitales oder analoges Signal zur Verfügung.

Wie insbesondere in Fig. 3 ersichtlich, sind für jeden Richtantrieb 11 zwei in Maschinenlängsrichtung voneinander distanzierte Zwischenstücke 32 vorgesehen. Diese befinden sich jeweils in einer Bohrung 41 der Lagerstelle 31 und werden mit Hilfe einer vertikalen Schraube 42 an die genannte Bohrung angepreßt. Der Richtantrieb 11 ist an einem in Maschinenlängsrichtung verlaufenden Joch 43 angelenkt, das mit den genannten Schrauben 42 verbunden ist. Somit erfolgt die Übertragung der Richtkraft vom Maschinenrahmen 4 auf das Stabilisationsaggregat 9 bzw. auf das Gleis 2 von der Lagerstelle 31 über das elastische Zwischenstück 32 auf das Joch 43.

Wie in Fig. 4 ersichtlich, ist zwischen einem die Umlenkrolle lagernden Achsbolzen 44 und der Umlenkrolle 29 ein zylindrisches, elastisches Dämpfungselement 45 vorgesehen. Die Umlenkrolle 29 ist auf einem mit dem Maschinenrahmen 4 verbundenen Flansch 46 befestigt, der in seinem oberen Endbereich auch mit der Lagerstelle 31 verbunden ist.

## Patentansprüche

1. Maschine zur seitlichen Lagekorrektur eines Gleises, mit einem auf Schienenfahrwerken (3) abgestützten Maschinenrahmen (4) und einem durch Richtantriebe (11) mit dem Maschinenrahmen (4) verbundenen, Vibratoren (20) zur Erzeugung von Gleisschwingungen aufweisenden Stabilisationsaggregat (9), sowie mit einem eine Referenzbasis (13) aufweisenden Bezugsystem, wobei der am Maschinenrahmen (4) angelenkte Richtantrieb (11) über ein Distanzglied (10) indirekt mit dem Stabilisationsaggregat (9) verbunden ist, dadurch gekennzeichnet, daß das Distanzglied (10) als Seil (27) ausgebildet ist, das einerseits mit einer Kolbenstange (28) des Richtantriebes (11) und andererseits mit dem Stabilisationsaggregat (9) verbunden ist.

2. Maschine nach Anspruch 1, dadurch gekennzeichnet, daß der Richtantrieb (11) mit seiner Längsrichtung in etwa vertikaler Richtung verlaufend angeordnet und das Seil (27) etwa 90° um eine am Maschinenrahmen (4) abgestützte Umlenkrolle (29) mit einer in Maschinenlängsrichtung und horizontal verlaufenden Drehachse (30) umgelenkt ist.

3. Maschine nach Anspruch 2, dadurch gekennzeichnet, daß zwischen einem die Umlenkrolle (29) lagernden Achsbolzen (44) und der Umlenkrolle (29) ein zylindrisches, elastisches Dämpfungselement (45) vorgesehen ist.

4. Maschine nach einem der Ansprüche 1, 2 oder 3, dadurch gekennzeichnet, daß ein zwischen Umlenkrolle (29) und Stabilisationsaggregat (9) befindlicher Abschnitt des Seiles (27) senkrecht zur Maschinenlängsrichtung und horizontal verlaufend angeordnet ist.

5. Maschine nach einem der Ansprüche 1 bis 4, dadurch gekennzeichnet, daß an jeder Maschinenlängsseite ein mit seiner Längsrichtung in etwa vertikaler Richtung verlaufender Richtantrieb (11) sowie eine Umlenkrolle (29) vorgesehen ist.

6. Maschine nach einem der Ansprüche 1 bis 5, dadurch gekennzeichnet, daß zwischen einer zur Anlenkung eines zylinderseitigen Endes des Richtantriebes (11) vorgesehenen Lagerstelle (31) und dem Maschinenrahmen (4) ein elastisches Zwischenstück (32) vorgesehen ist.

## Claims

1. A machine for lateral correction of the position of a track, comprising a machine frame (4) supported on on-track undercarriages (3) and a stabilization unit (9) connected to the machine frame (4) by means of lining drives (11) and having vibrators (20) for generating oscillations of the track, as well as a reference system having a reference base (13), with the lining drive (11) which is linked to the machine frame (4) being indirectly connected to the stabilization unit (9) via a spacing member (10),
characterized in that the spacing member (10) is designed as a rope (27) which is connected, on the one hand, to a piston rod (28) of the lining drive (11) and, on the other hand, to the stabilization unit (9).

2. A machine according to claim 1, characterized in that the lining drive (11) is arranged, with respect to its longitudinal direction, to extend approximately in the vertical direction, and the rope (27) is deflected by approximately 90° about a deflection roller (29) supported on the machine frame (4) and having a rotary axis (30) extending in the longitudinal direction of the machine and horizontally.

3. A machine according to claim 2, characterized in that a cylindrical elastic damping element (45) is provided between the deflection roller (29) and an axle bolt (44) supporting the deflection roller (29).

4. A machine according to one of claims 1, 2 or 3,
characterized in that a segment of the rope (27), located between the deflection roller (29) and the stabilizer unit (9), is arranged to extend perpendicularly to the longitudinal direction of the machine and horizontally.

5. A machine according to one of claims 1 to 4,
characterized in that a lining drive (11), oriented approximately in the vertical direction with regard to its longitudinal direction, as well as a deflection roller (29) are provided on each longitudinal side of the machine.

6. A machine according to one of claims 1 to 5,
characterized in that an elastic intermediate member (32) is provided between the machine frame (4) and a bearing element (31) intended for articulated connection to a cylinder-side end of the lining drive (11).

## Revendications

1. Machine pour la correction latérale de la position d'une voie ferrée, avec un châssis de machine (4) prenant appui sur des trains de roulement sur rails (3) et un appareil de stabilisation (9) relié par des commandes de dressage (11) au châssis de machine (4), présentant des vibrateurs (20) pour produire des oscillations de la voie, et avec un système de référence présentant une base de référence (13), où la commande de dressage (11) articulée au châssis de machine (4) est reliée par un organe d'écartement (10) indirectement à l'appareil de stabilisation (9), caractérisée en ce que l'organe d'écartement (10) est réalisé sous forme de câble (27) qui est relié, d'une part, à une tige de piston (28) de la commande de dressage (11) et, d'autre part, à l'appareil de stabilisation (9).

2. Machine selon la revendication 1, caractérisée en ce que la commande de dressage (11), avec sa direction longitudinale, est disposée pour s'étendre à peu près dans la direction verticale et que le câble (27) est dévié sur environ 90° autour d'un rouleau de renvoi (29) prenant appui au châssis de machine (4) avec un axe de rotation (30) s'étendant horizontalement et dans la direction longitudinale de la machine.

3. Machine selon la revendication 2, caractérisée en ce qu'il est prévu entre un boulon d'axe (44) logeant le galet de renvoi (29) et le galet de renvoi (29) un élément d'amortissement cylindrique élastique (45).

4. Machine selon l'une des revendications 1, 2 ou 3, caractérisée en ce qu'un tronçon de câble (27) se trouvant entre le galet de renvoi (29) et l'appareil de stabilisation (9) est disposé pour s'étendre perpendiculairement à la direction longitudinale de la machine et horizontalement.

5. Machine selon l'une des revendications 1 à 4, caractérisée en ce qu'il est prévu à chaque côté longitudinal de la machine une commande de dressage (11) s'étendant, avec sa direction longitudinale, en une direction à peu près verticale ainsi qu'un galet de renvoi (29).

6. Machine selon l'une des revendications 1 à 5, caractérisée en ce qu'il est prévu entre l'emplacement de palier (31) prévu pour l'articulation d'une extrémité côté cylindre de la commande de dressage (11) et le châssis de machine (4) une pièce intermédiaire élastique (32).
